# EUROPÄISCHE PATENTSCHRIFT

(11) **EP 3 224 181 B1**
(45) Veröffentlichungstag und Bekanntmachung des Hinweises auf die Patenterteilung: **17.10.2018**
(21) Anmeldenummer: 15800870.6
(22) Anmeldetag: 26.11.2015
(51) Int. Cl.: B66B 7/12

(54) **AUFZUGSANLAGE**
ELEVATOR SYSTEM
ASCENSEUR

(30) Priorität: 28.11.2014 EP 14195381
(43) Veröffentlichungstag der Anmeldung: 04.10.2017
(73) Patentinhaber: Inventio AG, 6052 Hergiswil (CH)
(72) Erfinder: LINDEGGER, Urs, 6030 Ebikon (CH)
(86) Internationale Anmeldenummer: PCT/EP2015/077777
(87) Internationale Veröffentlichungsnummer: WO 2016/083507

(56) Entgegenhaltungen:
- EP-A1- 2 336 072
- DE-A1- 3 934 654
- US-A1- 2011 253 487

## Beschreibung

Die vorliegende Erfindung betrifft eine Vorrichtung und ein Verfahren zur Überwachung zumindest eines Tragmittels in einer Aufzugsanlage.

Bei Aufzugsanlagen wurden zum Tragen und/oder Antreiben einer Aufzugskabine herkömmlicherweise Stahlseile als Tragmittel eingesetzt. Gemäss einer Weiterentwicklung solcher Stahlseile werden auch riemenartige Tragmittel, welche Zugträger und eine um die Zugträger angeordnete Ummantelung aufweisen, eingesetzt. Solche riemenartigen Tragmittel lassen sich jedoch nicht auf herkömmliche Art überwachen, weil die Zugträger, welche eine Bruchlast des Tragmittels bestimmen, nicht sichtbar sind durch die Ummantelung.
Zur Überwachung solcher Zugträger in riemenartigen Tragmitteln kann ein Prüfstrom an die Zugträger angelegt werden. In dem so gebildeten Stromkreis wird ein Stromfluss beziehungsweise eine Stromstärke, eine Spannung, ein elektrischer Widerstand oder eine elektrische Leitfähigkeit gemessen. Anhand einer derart gemessenen Grösse kann auf eine Intaktheit der Zugträger des Tragmittels geschlossen werden.

Die Veröffentlichung DE 3934654 A1 offenbart eine solche Vorrichtung bzw. ein solches Verfahren zur Bestimmung eines Zustandes der Zugträger eines riemenartigen Tragmittels. Anhand eines Stromkreises, in welchem alle Zugträger des Tragmittels in Serie verschaltet sind, kann auf einfache Art und Weise ermittelt werden, ob zumindest einer der Zugträger unterbrochen ist oder nicht.

Eine solche im Stand der Technik beschriebene Überwachungsmethode ist zwar zuverlässig in der Überwachung von Brüchen von Zugträgern, jedoch können damit keine anderen Beschädigungen des Tragmittels ermittelt werden.

Weitere Verfahren zur Überwachung von Tragmittel in Aufzugsanlagen mit Hilfe von elektrischen Messverfahren sind aus den Dokumenten US 2011/253487 A1 und EP 2 336072A1 bekannt.

Es ist daher eine Aufgabe der vorliegenden Erfindung, eine Vorrichtung sowie ein Verfahren zur Überwachung eines Tragmittels in einer Aufzugsanlage zur Verfügung zu stellen, welche bzw. welches eine zuverlässige Aussage über verschiedene Beschädigungen des Tragmittels zulässt. Zudem soll die Vorrichtung bzw. das Verfahren robust gegenüber Störeinflüssen sein.

Zur Lösung dieser Aufgabe wird zunächst eine Aufzugsanlage gemäß Anspruch 1 vorgeschlagen.

Diese Vorrichtung hat den Vorteil, dass durch eine solche Anordnung eines Stromkreises verschiedene Zustände des Tragmittels auf zuverlässige Art und Weise erkannt werden können. Zunächst kann ermittelt werden, ob einer oder mehrere der Zugträger des Tragmittels unterbrochen sind. Die Messeeinrichtung kann dabei auf einfache Art und Weise ermitteln, ob im Wesentlichen Strom durch den Stromkreis fliesst oder ob im Wesentlichen kein Strom durch den Stromkreis fliesst.

In einem vorteilhaften Ausführungsbeispiel ist jeder Zugträger der ersten Gruppe nur durch Zugträger der zweiten Gruppe direkt benachbart, und jeder Zugträger der zweiten Gruppe ist nur durch Zugträger der ersten Gruppe direkt benachbart.

Durch das Verschalten der Zugträger in eine erste Gruppe und in eine zweite Gruppe von Zugträgern, wobei die Messeinrichtung zwischen der ersten Gruppe und der zweiten Gruppe angeordnet ist, und wobei die Zugträger jeweils abwechselnd der ersten Gruppe und der zweiten Gruppe zugeordnet sind, kann zudem erkannt werden, wenn zwischen zwei benachbarten Zugträgern ein elektrischer Kontakt besteht. Bei einem Auftreten eines solchen Kontaktes zwischen benachbarten Zugträgern wird der Stromkreis gewissermaßen abgekürzt, sodass an der Messeinrichtung auf einfache Art und Weise ein markanter Abfall der Stromstärke bzw. der Spannung festgestellt werden kann.

Durch die vorgeschlagene Vorrichtung kann zusätzlich zur Erkennung eines elektrischen Kontaktes von direkt benachbarten Zugträgern auch erkannt werden, wenn zwei nicht direkt benachbarte Zugträger unterschiedlicher Gruppen von Zugträgern über ein weiteres elektrisch leitendes Element miteinander elektrisch verbunden sind. Dies kann beispielsweise dann auftreten, wenn der Mantel des Tragmittels beschädigt ist, und die zwei nicht direkt benachbarten Zugträger unterschiedlicher Gruppen von Zugträgern an der beschädigten Stelle über ein elektrisch leitendes Pulley, beispielsweise ein Umlenkpulley am Gegengewicht, geführt sind. Auch in diesem Fall wird der Stromkreis gewissermaßen abgekürzt, sodass an der Messeinrichtung auf einfache Art und Weise ein markanter Abfall der Stromstärke bzw. der Spannung festgestellt werden kann.

Da bei der vorgeschlagenen Vorrichtung keine genauen Werte von der Messeinrichtung ermittelt werden müssen, ist diese Vorrichtung sehr robust gegenüber Störeinflüssen wie Temperaturschwankungen, elektromagnetische Strahlung, Bewegungen des Tragmittels und Ähnlichem. Eine Zustandsveränderung des Tragmittels resultiert in einer markanten Änderung der Stromstärke bzw. der Spannung bzw. des elektrischen Widerstandes bei der Messeinrichtung. Somit muss lediglich ermittelt werden, ob ein ermittelter Wert über oder unter einem vordefinierten Grenzwert liegt.

In einem vorteilhaften Ausführungsbeispiel umfassen die erste Gruppe von Zugträgern und die zweite Gruppe von Zugträgern gleich viele Zugträger.

In einem vorteilhaften Ausführungsbeispiel ist die Messeinrichtung als Strommessgerät oder als Spannungsmessgerät ausgebildet. Je nachdem, ob eine Strom- oder ein Spannungsquelle verwendet wird, kann als Messeinrichtung ein Strommessgerät oder ein Spannungsmessgerät gewählt werden.

In einem vorteilhaften Ausführungsbeispiel ist die Strom- oder Spannungsquelle zur Erzeugung eines Wechselstromes oder eines Gleichstromes ausgelegt.

In einem vorteilhaften Ausführungsbeispiel umfasst der Stromkreis weiterhin einen Isolationswächter. Dies hat den Vorteil, dass dadurch ein weiterer Zustand des Tragmittels überwacht werden kann. Im Falle eines freiliegenden Zugträgers oder eines durch den Mantel ragenden Drahtes kann ein Erdschluss zu einem geerdeten Objekt in der Aufzugsanlage entstehen. Beispielsweise kann ein freiliegender Zugträger oder ein herausragender Draht elektrischen Kontakt zu einer Antriebsscheibe oder einem Umlenkpulli herstellen. Der Isolationswächter kann nun auf einfache Art und Weise ermitteln, ob ein solcher Erdschluss besteht oder nicht. Erfindungsgemäß sind an einem ersten Ende des Tragmittels jeweils zwei Zugträger elektrisch miteinander verbunden. Zudem sind an einem zweiten Ende des Tragmittels zwei Zugträger mit der Strom- oder Spannungsquelle elektrisch verbunden, zwei weitere Zugträger sind mit der Messeinrichtung elektrisch verbunden, und allfällige weitere Zugträger sind jeweils zu zweit miteinander elektrisch verbunden. Dies hat den Vorteil, dass die Strom- oder Spannungsquelle und die Messeinrichtung an demselben Ende des Tragmittels angeordnet sind. Somit müssen am jeweils anderen Ende des Tragmittels keine weiteren Gerätschaften angeschlossen werden. Dies vereinfacht die Installation eines solchen Überwachungssystems in einer Aufzugsanlage.

Zur Lösung der Eingangs gestellten Aufgabe wird weiterhin ein Verfahren gemäß Anspruch 7 vorgeschlagen.

Dieses Verfahren bietet wiederum den Vorteil, dass auf einfache Art und Weise verschiedene Zustände des Tragmittels ermittelt werden können. So kann mit einer sehr grossen Zuverlässigkeit festgestellt werden, ob einer der Zugträger unterbrochen ist, und ob ein elektrischer Kontakt zwischen zwei benachbarten Zugträgern besteht. In beiden Fällen verändert sich eine Stromstärke bzw. eine Spannung an der Messeinrichtung markant. Somit ist es nicht notwendig, genaue Werte mit der Messeinrichtung zu ermitteln. Dies macht das Verfahren robuster gegenüber Störeinflüssen wie Temperaturschwankungen, elektromagnetischer Strahlung, Bewegungen des Tragmittels und Ähnlichem.

In einem vorteilhaften Ausführungsbeispiel sind beim Leiten des Prüfstromes durch die erste Gruppe von Zugträgern die Zugträger dieser ersten Gruppe jeweils durch einen Zugträger der zweiten Gruppe von Zugträgern voneinander beabstandet, und beim Leiten des Prüfstromes durch die zweite Gruppe von Zugträgern sind die Zugträger dieser zweiten Gruppe jeweils durch einen Zugträger der ersten Gruppe von Zugträgern voneinander beabstandet.

In einen vorteilhaften Ausführungsbeispiel sind beim Leiten des Prüfstromes durch die erste und durch die zweite Gruppe von Zugträgern die Zugträger der ersten Gruppe von Zugträgern und / oder die Zugträger der zweiten Gruppe von Zugträgern in Serie verschaltet.

In einem vorteilhaften Ausführungsbeispiel wird der Prüfstrom durch alle Zugträger des Tragmittels geleitet.

In einem vorteilhaften Ausführungsbeispiel wird beim Leiten des Prüfstromes ein Wechselstrom oder ein Gleichstrom oder ein elektrisches Signal durch die Zugträger geleitet.

In einem vorteilhaften Ausführungsbeispiel wird beim Ermitteln der Charakteristik des Prüfstromes eine Spannung oder eine Stromstärke oder eine Signaleigenschaft ermittelt.

In einem vorteilhaften Ausführungsbeispiel wird beim Ermitteln der Charakteristik des Prüfstromes ermittelt, ob die Charakteristik über oder unter einem vordefinierten Schwellenwert liegt.

In einem vorteilhaften Ausführungsbeispiel umfasst das Verfahren den Schritt: Überprüfen des Stromkreises bestehend zumindest aus der ersten Gruppe von Zugträgern und der zweiten Gruppe von Zugträgern auf Erdschluss. Dies hat den Vorteil, dass dadurch ein weiterer Zustand des Tragmittels ermittelt werden kann. Durch die Überprüfung auf Erdschluss des Stromkreises kann festgestellt werden, ob Zugträger freiliegen oder ob Drähte aus dem Mantel herausragen. In diesen Fällen kann es zu einem Erdschluss mit einem geerdeten Element der Aufzugsanlage mit den Zugträgern kommen.

Die hier offenbarte Vorrichtung bzw. das hier offenbarte Verfahren zur Überwachung eines Tragmittels in einer Aufzugsanlage kann in unterschiedlichen Arten von Aufzugsanlagen eingesetzt werden. So können beispielsweise Aufzugsanlagen mit oder ohne Schacht, mit oder ohne Gegengewicht, oder auch Aufzugsanlagen mit unterschiedlichen Übersetzungsverhältnissen eingesetzt werden. Somit kann jedes Tragmittel in einer Aufzugsanlage, welches mehrere elektrisch leitende Zugträger umfasst, welche von einem gemeinsamen isolierenden Mantel umgeben sind, mit der hier offenbarten Methode bzw. mit der hier offenbarten Vorrichtung überwacht werden.

Anhand von Figuren wird die Erfindung symbolisch und beispielhaft näher erläutert. Es zeigen:
- Figur 1: eine beispielhafte Ausführungsform einer Aufzugsanlage;
- Figur 2: eine beispielhafte Ausführungsform eines Tragmittels; und
- Figur 3: eine beispielhafte Ausführungsform eines Tragmittels mit einer Überwachungsvorrichtung.

Die in Figur 1 schematisch und beispielhaft dargestellte Aufzugsanlage 40 beinhaltet eine Aufzugskabine 41, ein Gegengewicht 42 und ein Tragmittel 1 sowie eine Treibscheibe 43 mit zugeordnetem Antriebsmotor 44. Die Treibscheibe 43 treibt das Tragmittel 1 an und bewegt damit die Aufzugskabine 41 und das Gegengewicht 42 gegengleich. Der Antriebsmotor 44 ist von einer Aufzugssteuerung 45 gesteuert. Die Kabine 41 ist gestaltet, um Personen oder Güter aufzunehmen und zwischen Etagen eines Gebäudes zu transportieren. Kabine 41 und Gegengewicht 42 sind entlang von Führungen (nicht dargestellt) geführt. Im Beispiel sind die Kabine 41 und das Gegengewicht 42 jeweils an Tragrollen 46 aufgehängt. Das Tragmittel 1 ist dabei an einer ersten Tragmittelbefestigungsvorrichtung 47 festgemacht, und dann zunächst um die Tragrolle 46 des Gegengewichts 42 geführt. Sodann ist das Tragmittel 1 über die Treibscheibe 43 gelegt, um die Tragrolle 46 der Kabine 41 geführt, und schliesslich durch eine zweite Tragmittelbefestigungsvorrichtung 47 mit einem Fixpunkt verbunden. Dies bedeutet, dass das Tragmittel 1 mit einer entsprechend einem Umhängefaktor höheren Geschwindigkeit über den Antrieb 43, 44 läuft, als sich Kabine 41 bzw. Gegengewicht 42 bewegen. Im Beispiel beträgt der Umhängefaktor 2 zu 1.

Ein loses Ende 1.1 des Tragmittels 1 ist mit einer Kontaktierungsvorrichtung 2 zur temporären oder permanenten elektrischen Kontaktierung der Zugträger und somit zur Überwachung des Tragmittels 1 versehen. Im dargestellten Beispiel ist an beiden Enden 1.1 des Tragmittels 1 eine derartige Kontaktierungsvorrichtung 2 angeordnet. Die Tragmittelenden 1.1 sind von der Zugkraft im Tragmittel 1 nicht mehr belastet, da diese Zugkraft bereits vorgängig über die Tragmittelbefestigungsvorrichtungen 47 in das Gebäude geleitet ist. Die Kontaktierungsvorrichtungen 2 sind also in einem nicht überrollten Bereich des Tragmittels 1 und ausserhalb des belasteten Bereichs des Tragmittels 1 angeordnet.

Im Beispiel ist die Kontaktierungsvorrichtung 2 an einem Ende des Tragmittels 1.1 mit einer Überwachungsvorrichtung 3 verbunden. Die Überwachungsvorrichtung 3 umfasst eine Strom- oder eine Spannungsquelle und eine Messeinrichtung. Die Überwachungsvorrichtung 3 ist zudem mit der Aufzugssteuerung 45 verbunden. Diese Verbindung kann beispielsweise als paralleles Relais oder als Bus-System ausgebildet sein. Dadurch kann ein Signal oder ein Messwert von der Überwachungsvorrichtung 3 an die Aufzugssteuerung 45 übermittelt werden, um den Zustand des Tragmittels 1, wie ermittelt von der Überwachungsvorrichtung 3, in einer Steuerung des Aufzuges 40 zu berücksichtigen.

Die gezeigte Aufzugsanlage 40 in Figur 1 ist beispielhaft. Andere Umhängefaktoren und Anordnungen, wie beispielsweise Aufzugsanlagen ohne Gegengewicht, sind möglich. Die Kontaktierungsvorrichtung 2 zur Kontaktierung des Tragmittels 1 wird dann entsprechend der Platzierung der Tragmittelbefestigungsvorrichtungen 47 angeordnet.

In Figur 2 ist ein Abschnitt einer beispielhaften Ausführungsform eines Tragmittels 1 dargestellt. Das Tragmittel 1 umfasst mehrere parallel in einer gemeinsamen Ebene nebeneinander angeordnete elektrisch leitende Zugträger, welche von einem gemeinsamen elektrisch isolierenden Mantel umgeben sind. Zur elektrischen Kontaktierung der Zugträger 5 kann der Mantel 6 beispielsweise durchstochen oder entfernt werden, oder die Zugträger 5 können auch stirnseitig von einer Kontaktierungsvorrichtung 2 elektrisch kontaktiert werden. Weiterhin können auch Kontaktelemente an die Zugträger 5 angebracht werden, welche dann auf einfache Art und Weise mit der Kontaktierungsvorrichtung 2 verbunden werden können. In diesem Beispiel ist das Tragmittel 1 mit Längsrippen auf einer Traktionsseite ausgestattet. Solche Längsrippen verbessern ein Traktionsverhalten des Tragmittels 1 auf der Treibscheibe 43 und erleichtern zudem eine seitliche Führung des Tragmittels 1 auf der Treibscheibe 43. Das Tragmittel 1 kann jedoch auch anders ausgestaltet werden, beispielsweise ohne Längsrippen, oder mit einer anderen Anzahl oder einer anderen Anordnung der Zugträger 5. Wesentlich für die Erfindung ist es, dass die Zugträger 5 elektrisch leitend ausgestaltet sind.

In Figur 3 ist eine beispielhafte Ausführungsform eines Tragmittels 1 mit Kontaktierungsvorrichtungen 2 und einer Überwachungsvorrichtung 3 dargestellt. An einem ersten Ende des Tragmittels 1 sind die Zugträger jeweils von der Kontaktierungsvorrichtung 2 kontaktiert und jeweils zwei Zugträger 5 sind elektrisch miteinander verbunden. An einem zweiten Ende des Tragmittels 1 sind zwei Zugträger mit einer Spannungsquelle 12 elektrisch verbunden, zwei weitere Zugträger 5 sind mit einer Messeinrichtung 13 verbunden, und die übrigen Zugträger 5 sind jeweils zu zweit miteinander elektrisch verbunden. Auch an diesem zweiten Ende des Tragmittels 1 sind alle Zugträger 5 des Tragmittels 1 von der Kontaktierungsvorrichtung 2 elektrisch kontaktiert.

Die Spannungsquelle 12 und die Messeinrichtung 13 bilden dabei die Überwachungsvorrichtung 3. Durch die dargestellte Verschaltung der Zugträger 5 in einem einzigen Stromkreis und durch die spezifische Anordnung der Messeinrichtung 13 und der Spannungsquelle 12 können auf zuverlässige Art und Weise verschiedene Zustände des Tragmittels 1 ermittelt werden. Insbesondere kann durch diese Anordnung ein elektrischer Kontakt zwischen zwei benachbarten Zugträgern 5 erkannt werden.

## Patentansprüche

1. Aufzugsanlage (40) mit einem Tragmittel (1), wobei das Tragmittel (1) mehrere parallel in einer gemeinsamen Ebene nebeneinander angeordnete elektrisch leitende Zugträger (5) umfasst, welche elektrisch gegeneinander isoliert sind, und welche von einem gemeinsamen Mantel (6) umgeben sind, wobei alle Zugträger (5) des Tragmittels (1) in einem Stromkreis elektrisch miteinander verschaltet sind, und wobei dieser Stromkreis eine Strom- oder Spannungsquelle (12) und eine Messeinrichtung (13) umfasst,
wobei die Messeinrichtung (13) zwischen einer ersten Gruppe von Zugträgern (5) und einer zweiten Gruppe von Zugträgern (5) angeordnet ist, sodass elektrischer Strom von der Strom- oder Spannungsquelle (12) zunächst durch die erste Gruppe von Zugträgern (5) fliesst, dann durch die Messeinrichtung (13), und schliesslich durch die zweite Gruppe von Zugträgern (5) zurück zur Strom- oder Spannungsquelle (12) fliesst, und wobei die Zugträger (5) der ersten Gruppe von Zugträgern (5) und / oder die Zugträger (5) der zweiten Gruppe von Zugträgern (5) in Serie verschaltet sind,
**dadurch gekennzeichnet, dass** an einem ersten Ende des Tragmittels (1.1) jeweils zwei Zugträger (5) elektrisch miteinander verbunden sind, und dass an einem zweiten Ende des Tragmittels (1.1) zwei Zugträger (5) mit der Strom- oder Spannungsquelle (12) elektrisch verbunden sind, zwei weitere Zugträger (5) mit der Messeinrichtung (13) elektrisch verbunden sind, und allfällige weitere Zugträger (5) jeweils zu zweit miteinander elektrisch verbunden sind.

2. Aufzugsanlage nach Anspruch 1, wobei jeder Zugträger (5) der ersten Gruppe nur durch Zugträger (5) der zweiten Gruppe direkt benachbart ist, und wobei jeder Zugträger (5) der zweiten Gruppe nur durch Zugträger (5) der ersten Gruppe direkt benachbart ist.

3. Aufzugsanlage nach einem der vorhergehenden Ansprüche, wobei die erste Gruppe von Zugträgern (5) und die zweite Gruppe von Zugträgern (5) gleich viele Zugträger (5) umfassen.

4. Aufzugsanlage nach einem der vorhergehenden Ansprüche, wobei die Messeinrichtung (13) als Strommessgerät oder als Spannungsmessgerät ausgebildet ist.

5. Aufzugsanlage nach einem der vorhergehenden Ansprüche, wobei die Strom- oder Spannungsquelle (12) zur Erzeugung eines Wechselstromes oder eines Gleichstromes ausgelegt ist.

6. Aufzugsanlage nach einem der vorhergehenden Ansprüche, wobei der Stromkreis weiterhin einen Isolationswächter umfasst.

7. Verfahren zur Überwachung zumindest eines Tragmittels (1) in einer Aufzugsanlage (40), wobei das Tragmittel (1) mehrere parallel in einer gemeinsamen Ebene nebeneinander angeordnete elektrisch leitende Zugträger (5) umfasst, welche elektrisch gegeneinander isoliert sind, und welche von einem gemeinsamen Mantel (6) umgeben sind, das Verfahren umfassend:
- Leiten eines Prüfstromes durch eine erste Gruppe von Zugträgern (5);
- Leiten des Prüfstromes durch eine zweite Gruppe von Zugträgern (5); und
- Ermitteln einer Charakteristik des Prüfstromes anhand einer Messeinrichtung, wobei der Prüfstrom durch die Messeinrichtung geleitet wird, nachdem er durch die erste Gruppe von Zugträgern (5) geleitet wird, und bevor er durch die zweite Gruppe von Zugträgern (5) geleitet wird,
**dadurch gekennzeichnet, dass** an einem ersten Ende des Tragmittels (1.1) jeweils zwei Zugträger (5) elektrisch miteinander verbunden werden, und dass an einem zweiten Ende des Tragmittels (1.1) zwei Zugträger (5) mit der Strom- oder Spannungsquelle (12) elektrisch verbunden werden, zwei weitere Zugträger (5) mit der Messeinrichtung (13) elektrisch verbunden werden, und allfällige weitere Zugträger (5) jeweils zu zweit miteinander elektrisch verbunden werden.

8. Verfahren nach Anspruch 7, wobei beim Leiten des Prüfstromes durch die erste Gruppe von Zugträgern (5) die Zugträger (5) dieser ersten Gruppe jeweils durch einen Zugträger (5) einer zweiten Gruppe von Zugträgern (5) voneinander beabstandet sind, und wobei beim Leiten des Prüfstromes durch die zweite Gruppe von Zugträgern (5) die Zugträger (5) dieser zweiten Gruppe jeweils durch einen Zugträger (5) der ersten Gruppe von Zugträgern (5) voneinander beabstandet sind.

9. Verfahren nach einem der Ansprüche 7 oder 8, wobei der Prüfstrom durch alle Zugträger (5) des Tragmittels (1) geleitet wird.

10. Verfahren nach einem der Ansprüche 7 bis 9, wobei beim Leiten des Prüfstromes ein Wechselstrom oder ein Gleichstrom oder ein elektrisches Signal durch die Zugträger (5) geleitet wird.

11. Verfahren nach einem der Ansprüche 7 bis 10, wobei beim Ermitteln der Charakteristik des Prüfstromes eine Spannung, eine Stromstärke, ein Widerstand oder eine Signaleigenschaft ermittelt wird.

12. Verfahren nach einem der Ansprüche 7 bis 11, wobei beim Ermitteln der Charakteristik des Prüfstromes ermittelt wird, ob die Charakteristik über oder unter einem vordefinierten Schwellenwert liegt.

13. Verfahren nach einem der Ansprüche 7 bis 12, das Verfahren umfassend den Schritt:
- Überprüfen des Stromkreises bestehend zumindest aus der ersten Gruppe von Zugträgern (5) und der zweiten Gruppe von Zugträgern (5) auf Erdschluss.

## Claims

1. A lift installation (40) with a suspension means (1), wherein the suspension means (1) comprises a plurality of electrically conductive tension members (5) arranged in parallel in a common plane beside one another, which tension members are insulated electrically from one another, and which are surrounded by a common jacket (6), wherein all the tension members (5) of the suspension means (1) are connected electrically to one another in a circuit, and wherein this circuit comprises a current or voltage source (12) and a measuring device (13), wherein the measuring device (13) is arranged between a first group of tension members (5) and a second group of tension members (5), so that electric current flows from the current or voltage source (12) first through the first group of tension members (5), then through the measuring device (13), and finally through the second group of tension members (5) back to the current or voltage source (12), and wherein the tension members (5) of the first group of tension members (5) and/or the tension members (5) of the second group of tension members (5) are connected in series, **characterised in that** two tension members (5) are connected electrically to one another in each case at a first end of the suspension means (1.1), and that two tension members (5) are connected electrically to the current or voltage source (12) at a second end of the suspension means (1.1), two further tension members (5) are connected electrically to the measuring device (13), and any further tension members (5) are each connected together electrically in pairs.

2. The lift installation according to claim 1, wherein each tension member (5) of the first group is directly adjacent only to tension members (5) of the second group, and wherein each tension member (5) of the second group is directly adjacent only to tension members (5) of the first group.

3. The lift installation according to any one of the preceding claims, wherein the first group of tension members (5) and the second group of tension members (5) have the same number of tension members (5).

4. The lift installation according to any one of the preceding claims, wherein the measuring device (13) is constituted as an ammeter or a voltmeter.

5. The lift installation according to any one of the preceding claims, wherein the current or voltage source (12) is set up to generate an alternating current or a direct current.

6. The lift installation according to any one of the preceding claims, wherein the circuit further comprises an earth leakage monitor.

7. A method for monitoring at least one suspension means (1) in a lift installation (40), wherein the suspension means (1) comprises a plurality of electrically conductive tension members (5) arranged in parallel in a common plane beside one another, which are insulated electrically from one another and which are surrounded by a common jacket (6), the method comprising:
- conducting a test current through a first group of tension members (5);
- conducting the test current through a second group of tension members (5); and
- determining a characteristic of the test current with the aid of a measuring device, wherein the test current is conducted through the measuring device, after it is conducted through the first group of tension members (5) and before it is conducted through the second group of tension members (5),
- **characterised in that** two tension members (5) are connected electrically to one another in each case at a first end of the suspension means (1.1), and that two tension members (5) are connected electrically to the current or voltage source (12) at a second end of the suspension means (1.1), two further tension members (5) are connected electrically to the measuring device (13), and any further tension members (5) are each connected together electrically in pairs.

8. The method according to claim 7, wherein, when the test current is conducted through the first group of tension members (5), the tension members (5) of this first group are each spaced apart from one another by a tension member (5) of a second group of tension members (5), and wherein, when the test current is conducted through the second group of tension members (5), the tension members (5) of this second group are each spaced apart from one another by a tension member (5) of the first group of tension members (5).

9. The method according to any one of claims 7 or 8, wherein the test current is conducted through all the tension members (5) of the suspension means (1).

10. The method according to any one of claims 7 to 9, wherein an alternating current or a direct current or an electrical signal is conducted through the tension members (5) during the conducting of the test current.

11. The method according to any one of claims 7 to 10, wherein a voltage, a current strength, a resistance or a signal property is ascertained when the characteristic of the test current is determined.

12. The method according to any one of claims 7 to 11, wherein it is established when the characteristic of the test current is determined whether the characteristic lies above or below a predefined threshold value.

13. The method according to any one of claims 7 to 12, the method comprising the step:
- checking the circuit comprising at least the first group of tension members (5) and the second group of tension members (5) for earth leakage.

## Revendications

1. Ascenseur (40) avec un moyen de support (1), dans lequel le moyen de support (1) comporte plusieurs supports de traction (5) électriquement conducteurs disposés parallèlement côte à côte dans un plan commun, lesquels sont isolés électriquement les uns par rapport aux autres, et lesquels sont entourés par une enveloppe commune (6), dans lequel tous les supports de traction (5) du moyen de support (1) sont reliés électriquement les uns aux autres dans un circuit, et dans lequel ce circuit comporte une source de courant ou de tension (12) et un dispositif de mesure (13),
dans lequel le dispositif de mesure (13) est disposé entre un premier groupe de supports de traction (5) et un deuxième groupe de supports de traction (5), de telle façon qu'un courant électrique venant de la source de courant ou de tension (12) traverse tout d'abord le premier groupe de supports de traction (5), puis le dispositif de mesure (13), et finalement le deuxième groupe de supports de traction (5) pour revenir à la source de courant ou de tension (12), et dans lequel les supports de traction (5) du premier groupe de supports de traction (5) et/ou les supports de traction (5) du deuxième groupe de supports de traction (5) sont reliés en série,
**caractérisé en ce qu'**à une première extrémité du moyen de support (1.1), deux supports de traction (5) sont respectivement reliés électriquement entre eux, et **en ce qu'**à une deuxième extrémité du moyen de support (1.1), deux supports de traction (5) sont reliés électriquement à la source de courant ou de tension (12), deux autres supports de traction (5) sont reliés électriquement au dispositif de mesure (13), et les éventuels autres supports de traction (5) sont respectivement reliés électriquement par deux entre eux.

2. Ascenseur selon la revendication 1, dans lequel chaque support de traction (5) du premier groupe n'est directement adjacent qu'à des supports de traction (5) du deuxième groupe, et dans lequel chaque support de traction (5) du deuxième groupe n'est directement adjacent qu'à des supports de traction (5) du premier groupe.

3. Ascenseur selon l'une des revendications précédentes, dans lequel le premier groupe de supports de traction (5) et le deuxième groupe de supports de traction (5) comportent le même nombre de supports de traction (5).

4. Ascenseur selon l'une des revendications précédentes, dans lequel le dispositif de mesure (13) est configuré comme un appareil de mesure du courant ou comme un appareil de mesure de la tension.

5. Ascenseur selon l'une des revendications précédentes, dans lequel la source de courant ou de tension (12) est conçue pour produire un courant alternatif ou un courant continu.

6. Ascenseur selon l'une des revendications précédentes, dans lequel le circuit comporte en outre un contrôleur d'isolement.

7. Procédé destiné à surveiller au moins un moyen de support (1) dans un ascenseur (40), dans lequel le moyen de support (1) comporte plusieur supports de traction (5) électriquement conducteurs disposés parallèlement côte à côte dans un plan commun, lesquels sont isolés électriquement les uns par rapport aux autres, et lesquels sont entourés par une enveloppe commune (6), le procédé comprenant :
- la conduction d'un courant de contrôle à travers un premier groupe de supports de traction (5) ;
- la conduction du courant de contrôle à travers un deuxième groupe de supports de traction (5) ; et
- la détermination d'une caractéristique à l'aide d'un dispositif de mesure, le courant de contrôle étant conduit à travers le dispositif de mesure, après avoir été conduit à travers le premier groupe de supports de traction (5) et avant d'être conduit à travers le deuxième groupe de supports de traction (5),
**caractérisé en ce qu'**à une extrémité du moyen de support (1.1), deux supports de traction (5) sont respectivement reliés électriquement entre eux, et **en ce qu'**à une deuxième extrémité du moyen de support (1.1), deux supports de traction (5) sont reliés électriquement à la source de courant ou de tension (12), deux autres supports de traction (5) sont reliés électriquement au dispositif de mesure (13), et les éventuels autres supports de traction (5) sont respectivement reliés électriquement par deux entre eux.

8. Procédé selon la revendication 7, dans lequel, lors de la conduction du courant de contrôle à travers le premier groupe de supports de traction (5), les supports de traction (5) de ce premier groupe sont respectivement espacés les uns des autres par un support de traction (5) d'un deuxième groupe de supports de traction (5), et dans lequel, lors de la conduction du courant de contrôle à travers le deuxième groupe de supports de traction (5), les supports de traction (5) de ce deuxième groupe sont respectivement espacés les uns des autres par un support de traction (5) du premier groupe de supports de traction (5).

9. Procédé selon l'une des revendications 7 ou 8, dans lequel le courant de contrôle est conduit à travers tous les supports de traction (5) du moyen de support (1).

10. Procédé selon l'une des revendications 7 à 9, dans lequel un courant alternatif ou un courant continu ou un signal électrique est conduit à travers les supports de traction (5) lors de la conduction du courant de contrôle.

11. Procédé selon l'une des revendications 7 à 10, dans lequel une tension, une intensité de courant, une résistance ou une propriété de signal est déterminée lors de la détermination de la caractéristique du courant de contrôle.

12. Procédé selon l'une des revendications 7 à 11, dans lequel, lors de la détermination de la caractéristique du courant de contrôle, il est déterminé si la caractéristique se situe au-dessus ou en dessous d'une valeur seuil prédéfinie.

13. Procédé selon l'une des revendications 7 à 12, le procédé comprenant l'étape suivante :
- vérification du circuit consistant au moins dans le premier groupe de supports de traction (5) et le deuxième groupe de supports de traction (5) quant à la mise à la terre.
